# EUROPÄISCHE PATENTSCHRIFT

(11) **EP 0 686 361 B1**
(45) Veröffentlichungstag und Bekanntmachung des Hinweises auf die Patenterteilung: **25.03.1998**
(21) Anmeldenummer: 95107385.7
(22) Anmeldetag: 16.05.1995
(51) Int. Cl.: A45C 13/10, G09F 5/04

(54) **Musterblattkoffer**
Sample sheet case
Album d'échantillons

(30) Priorität: 10.06.1994 DE 9409415 U
(43) Veröffentlichungstag der Anmeldung: 13.12.1995
(73) Patentinhaber: G. LACHENMAIER GmbH & Co. KG, D-72766 Reutlingen (DE)
(72) Erfinder: Zendler, Walter, D-72766 Reutlingen (DE)
(74) Vertreter: Möbus, Rudolf, Dipl.-Ing.

(56) Entgegenhaltungen:
- BE-A- 491 552
- DE-U- 9 319 670
- FR-A- 872 204
- US-A- 2 869 771
- US-A- 2 967 011

## Beschreibung

Die Erfindung betrifft einen Musterblattkoffer mit einer mehrteiligen, auf einer oberen und mit einem Tragegriff versehenen Schmalseite öffenbaren Kofferhülle, wobei diese obere Schmalseite aus zwei übereinanderklappbaren Wandungsabschnitten besteht, die mit verschiedenen angrenzenden Breitseiten der Kofferhülle verschwenkbar verbunden sind und von denen der eine Wandungsabschnitt den Tragegriff und der andere und bei geschlossenem Koffer außenliegende Wandungsabschnitt eine einzige zentrale längliche Durchgangsöffnung für den Tragegriff und mindestens ein Verschlußteil aufweisen.

Ein Musterblattkoffer der genannten Art ist aus dem DE-GM 93 19 670 der Anmelderin bekannt. Der Erfindung liegt die Aufgabe zugrunde, den Verschlußteil dieses Musterblattkoffers im Hinblick auf eine Vereinfachung des Schließens und des Öffnens der Kofferhülle weiterzuentwickeln.

Die gestellte Aufgabe wird mit dem genannten Musterblattkoffer erfindungsgemäß dadurch gelöst, daß als Verschlußteile im Bereich der einzigen Durchgangsöffnung paarweise miteinander zusammenwirkende Rastelemente vorgesehen sind, von welchen das eine an dem außenliegenden Wandungsabschnitt und das andere an dem innenliegenden Wandungsabschnitt der Öffnungsseite der Kofferhülle angeordnet oder ausgebildet sind.

Die als Verschlußteile vorgesehenen Rastelemente bewirken automatisch einen Verschluß der Kofferhülle beim Übereinanderklappen der beiden die Öffnungsseite der Kofferhülle bildenden Wandungsabschnitte. Auch zum Öffnen der Kofferhülle muß kein gesonderter Handgriff zur Verstellung eines Sicherungsorganes vorgenommen werden.

Vorteilhafterweise kann das Rastelementpaar aus einem an einem Träger für den Tragegriff angeordneten federnden Rasthaken und einem durch den Rasthaken übergreifbaren Randabschnitt der für den Tragegriff vorgesehenen Durchgangsöffnung bestehen. Zweckmäßig kann an zwei entgegengesetzten Enden des Trägers für den Tragegriff je ein federnder Rasthaken angeordnet sein, wobei die Durchgangsöffnung mindestens in den Rastbereichen für diese Rasthaken mit einer Randbewehrung versehen ist. Die Rasthaken können freiliegen, so daß sie bei geschlossener Kofferhülle von Hand beeinflußbar sind. Eine Handbetätigung zum Entriegeln des Verschlusses ist aber in der Regel nicht erforderlich, wenn in einer vorteilhaften Ausführungsform die Rasthaken an ihrem Rastkopf beidseitig, also sowohl in der Schließrichtung als auch in der Öffnungsrichtung des außenliegenden klappbaren Wandungsabschnittes wirksame, Aufgleit-Schrägflächen für den Rand der Durchgangsöffnung aufweisen.

Ein Ausführungsbeispiel eines erfindungsgemäß ausgebildeten Musterblattkoffers wird nachfolgend anhand der beiliegenden Zeichnung näher erläutert.

Es zeigen:
- Fig. 1: eine perspektivische Gesamtdarstellung eines Musterblattkoffers mit einem erfindungsgemäß ausgebildeten Verschlußmechanismus;
- Fig. 2: einen Teillängsschnitt entlang der Linie II-II in Fig. 1 durch die tragegriffseitige Kofferwandung in gegenüber Fig. 1 vergrößertem Maßstab.

Die Hülle des aus Fig. 1 ersichtlichen Musterblattkoffers 10 besteht aus zwei Breitseiten 11 und 12 und einer oberen Schmalseite, die aus zwei übereinanderklappbaren Wandungsabschnitten 13 und 14 besteht, die jeweils mit einer der beiden Breitseiten 11 oder 12 über eine gelenkige Verbindung 15 oder 16 entlang von Längsrändern verbunden sind. Eine untere Schmalseite 17 der Kofferhülle wird durch mehrere gelenkig miteinander verbundene Scharnierbänder 18 gebildet, an denen von der Kofferhülle umfangene Musterblätter 19 verankert sind.

An dem bei geschlossener Kofferhülle innenliegenden Wandungsabschnitt 13 der oberen Tragseite des Musterblattkoffers 10 ist ein im einzelnen aus dem Schnittbild der Fig. 2 ersiehtlicher länglicher Träger 20 für einen Tragegriff 23 befestigt. Der Träger 20 ist beim dargestellten Ausführungsbeispiel zweiteilig und besteht aus einer gegen den innenliegenden Wandungsabschnitt 13 anliegenden Grundplatte 20/1, auf welcher ein Lagersteg 20/2 aufliegt, der in seinen Endabschnitten mit in Längsrichtung des Trägers 20 verlaufenden Lagerstellen 21 für zwei Lagerarme 22 des Tragegriffes 23 versehen ist. Die beiden Teile 20/1 und 20/2 des Trägers 20 sind gemeinsam mit dem innenliegenden Wandungsabschnitt 13 verbunden, was durch zwei strichpunktierte Achsen 24 von Befestigungsschrauben in Fig. 2 angedeutet ist.

Die Grundplatte 20/1 ist an Ihren beiden Längsenden jeweils mit einem federnden Rasthaken 25 versehen, wie am besten aus Fig. 2 ersichtlich ist. Diese federnden Rasthaken 25 greifen bei übereinandergelegten Wandungsabschnitten 13 und 14 über den Rand einer zentralen länglichen Durchgangsöffnung des außenliegenden Wandungsabschnittes 14, in welche der ganze Träger 20 eintauchen kann. Der Rand der in Fig. 1 bezeichneten Durchgangsöffnung 26 ist mindestens in dem Bereich der federnden Rasthaken 25 mit einem Bewehrungsrahmen 27 versehen. Die Rasthaken 25 und der Bewehrungsrahmen 27 des Randes der Durchgangsöffnung 26 bilden miteinander zusammenwirkende Rastelemente, welche die Kofferhülle geschlossen halten. Wie Fig. 2 zeigt, sind die Rasthaken sowohl auf ihrer Oberseite, als auch auf ihrer Unterseite mit schrägen Aufgleit-Schrägflächen 25.1, 25.2 für die Randbewehrung 27 versehen, wodurch ein selbsttätiges Schließen und auch Öffnen der Rastverbindungen jeweils unter einem federnden Ausbiegen der Rasthaken 25 durch die Randbewehrung erreicht wird.

Die Rasthaken 25, die beim dargestellten Ausführungsbeispiel ergreifbar über den Rand der Durchgangsöffnung 26 hervorragen, können auch in vertiefte Randbereiche der Durchgangsöffnung 26 eingreifen, so daß sie nicht überstehen. Auch können Rasthaken an anderen Stellen des Randes der Durchgangsöffnung angreifend ausgebildet sein.

## Patentansprüche

1. Musterblattkoffer mit einer mehrteiligen, auf einer oberen und mit einem Tragegriff (23) versehenen Schmalseite öffenbaren Kofferhülle (10), wobei diese obere Schmalseite aus zwei übereinanderklappbaren Wandungsabschnitten (13, 14) besteht, die mit verschiedenen angrenzenden Breitseiten (11, 12) der Kofferhülle verschwenkbar verbunden sind und von denen der eine Wandungsabschnitt (13) den Tragegriff (23) und der andere und bei geschlossenem Koffer außenliegende Wandungsabschnitt (14) eine einzige zentrale längliche Durchgangsöffnung (26) für den Tragegriff (23) und mindestens ein Verschlußteil aufweisen, dadurch gekennzeichnet, daß als Verschlußteile im Bereich der einzigen Durchgangsöffnung (26) paarweise miteinander zusammenwirkende Rastelemente (25, 27) vorgesehen sind, von welchem das eine an dem außenliegenden Wandungsabschnitt (14) und das andere an dem innenliegenden Wandungsabschnitt (13) der Öffnungsseite der Kofferhülle (11) angeordnet oder ausgebildet ist.

2. Musterblattkoffer nach Anspruch 1, dadurch gekennzeichnet, daß das Rastelementepaar (25/27) aus einem an einem Träger (20) für den Tragegriff angeordneten federnden Rasthaken (25) und einem durch den Rasthaken übergreifbaren Randabschnitt der für den Tragegriff (23) vorgesehenen Durchgangsöffnung (26) besteht.

3. Musterblattkoffer nach Anspruch 1 und 2, dadurch gekennzeichnet, daß die Rasthaken (25) an ihrem Rastkopf beidseitig, also sowohl in der Schließrichtung als auch in der Öffnungsrichtung des außenliegenden klappbaren Wandungsabschnittes (14) wirksame, Aufgleit-Schrägflächen (25.1, 25.2) für den Rand der Durchgangsöffnung (26) aufweisen.

4. Musterblattkoffer nach einem der Ansprüche 1 bis 3, dadurch gekennzeichnet, daß der Träger (20) für den Tragegriff (23) an zwei entgegengesetzten Enden je einen federnden Rasthaken (25) aufweisen, und daß die Durchgangsöffnung (26) mindestens in den Rastbereichen mit einer Randbewehrung (27) versehen ist.

## Claims

1. A pattern sheet case having a multi-part case cover (10) which can be opened on an upper narrow face provided with a carrying handle (23), wherein this upper narrow face consists of two wall sections (13, 14) which can be folded one above the other and which are swivel-jointed to different adjoining wide faces (11, 12) of the case cover, and one wall section (13) of which comprises the carrying handle (23) and the other wall section (14) of which, which is on the outside when the case is closed, has a single central elongated passageway opening (26) for the carrying handle (23) and has at least one closure part, characterised in that locking elements (25, 27) which cooperate with each other as a pair are provided as the closure parts in the region of the single passageway opening (26), one of which is disposed or formed on the outside wall section (14) and the other of which is disposed or formed on the inside wall section (13) of the opening face of the case cover (11).

2. A pattern sheet case according to claim 1, characterised in that the pair of locking elements (25/27) consists of a resilient locking hook (25) disposed on a support (20) for the carrying handle and of an edge section, over which the locking hook can fit, of the passageway opening (26) which is provided for the carrying handle (23).

3. A pattern sheet case according to claim 1 and 2, characterised in that the locking hook (25) has sloping slide-on faces (25.1, 25.2) on both sides of its locking head for the edge of the passageway opening (26), which faces are therefore effective both in the direction of closing and in the direction of opening of the folding wall section (14) on the outside.

4. A pattern sheet case according to any one of claims 1 to 3, characterised in that the support (20) for the carrying handle (23) has a resilient locking hook (25) at each of its two opposite ends, and that the passageway opening (26) is provided with an edge reinforcement (27) at least in the locking regions.

## Revendications

1. Mallette pour échantillons en feuilles, comprenant une enveloppe formant mallette (10) en plusieurs parties pouvant s'ouvrir sur un petit côté supérieur muni d'une poignée de transport (23), ledit petit côté supérieur étant constitué de deux portions de paroi (13, 14) qui peuvent se rabattre l'une sur l'autre, qui sont reliées de manière pivotante à des grands côtés différents adjacents (11, 12) de l'enveloppe formant mallette et dont l'une (13) des portions de paroi comporte la poignée de transport (23) et l'autre portion de paroi (14), située à l'extérieur lorsque le coffret est fermé, comporte une unique ouverture débouchante centrale allongée (26) pour la poignée de transport (23) et au moins un élément de fermeture, caractérisée en ce qu'il est prévu, comme éléments de fermeture, dans la zone de l'unique ouverture débouchante (26), des éléments de clipsage (25, 27) qui coopèrent entre eux par paires et dont l'un est disposé ou formé sur la portion de paroi extérieure (14) et l'autre sur la portion de paroi intérieure (13) de la face ouvrante de l'enveloppe formant mallette (11).

2. Mallette pour échantillons en feuilles selon la revendication 1, caractérisée en ce que la paire d'éléments de clipsage (25/27) se compose d'un crochet de clipsage élastique (25), disposé sur un support (20) pour la poignée de transport, et d'une portion de bord qui fait partie de l'ouverture débouchante (26) prévue pour la poignée de transport (23) et qui peut être recouverte par le crochet de clipsage.

3. Mallette pour échantillons en feuilles selon les revendications 1 et 2, caractérisée en ce que, sur leur tête de clipsage, les crochets de clipsage (25) comportent des surfaces inclinées de glissement (25.1, 25.2) qui sont destinées au bord de l'ouverture débouchante (26) et qui agissent des deux côtés, c'est-à-dire aussi bien dans le sens de fermeture que dans le sens d'ouverture de la portion de paroi extérieure rabattable (14).

4. Mallette pour échantillons en feuilles selon l'une des revendications 1 à 3, caractérisée en ce que, à chacune de ses deux extrémités opposées, le support (20) pour la poignée de transport (23) comporte un crochet de clipsage élastique (25), et en ce que l'ouverture débouchante (26) est pourvue, au moins dans les zones de clipsage, d'une armature de bord (27).
